# EUROPÄISCHE PATENTANMELDUNG

(11) **EP 3 913 174 A1**
(43) Veröffentlichungstag der Anmeldung: **24.11.2021**
(21) Anmeldenummer: 21174593.0
(22) Anmeldetag: 19.05.2021
(51) Int. Cl.: E05B 63/18, E05B 17/10

(54) **VORRICHTUNG ZUR ZUSTELLUNG VON WAREN**

(30) Priorität: 20.05.2020 DE 202020102906 U
(71) Anmelder: BURG-WÄCHTER KG, 58540 Meinerzhagen (DE)
(72) Erfinder: LÜLING, Harald, 58540 Meinerzhagen (DE)
(74) Vertreter: Brinkmann & Partner

(57) **Zusammenfassung**

Die Erfindung betrifft eine Vorrichtung (1) zur Zustellung von Waren, insbesondere großvolumigen Vertriebsstücken, wie beispielsweise Päckchen, Pakete oder dergleichen, mit einer Aufnahmeeinrichtung, die aus einem, einen Innenraum aufweisenden Gehäuse (2) ausgebildet ist, wobei das Gehäuse (2) zumindest eine Öffnung (7) aufweist, die mit einer Tür (8) oder Klappe verschließbar ist und mit einer Schließeinrichtung, beispielsweise einem, einen verschiebbaren Riegel (11) aufweisenden Schloss, wobei ein Sensor (13) im Innenraum des Gehäuses (2) angeordnet ist, wobei der Sensor (13) als auf Bewegung, Temperatur und/oder Temperaturänderungen reagierend ausgebildet ist, dass der Sensor (13) an eine Steuereinrichtung (16) der Schließeinrichtung (10) angeschlossen ist und dass die Steuereinrichtung (16) ein Verriegeln und/oder Verschließen der Schließeinrichtung (10) blockiert und/oder aufhebt, wenn der Sensor (13) ein auf Bewegung, Temperatur und/oder Temperaturänderung basierendes Signal generiert und an die Steuereinrichtung (16) übermittelt.

## Beschreibung

Die Erfindung betrifft eine Vorrichtung zur Zustellung von Waren, insbesondere großvolumigen Vertriebsstücken, wie beispielsweise Päckchen, Pakete oder dergleichen, mit einer Aufnahmeeinrichtung, die aus einem, einen Innenraum aufweisenden Gehäuse ausgebildet ist, wobei das Gehäuse zumindest eine Öffnung aufweist, die mit einer Tür oder Klappe verschließbar ist und mit einer Schließeinrichtung, beispielsweise einem, einen verschiebbaren Riegel aufweisenden Schloss, wobei ein Sensor im Innenraum des Gehäuses angeordnet ist.

Aus dem Stand der Technik sind derartige Vorrichtungen in vielfältiger Ausgestaltung bekannt. Grundsätzlich nimmt die Verbreitung dieser Vorrichtungen mit der Zunahme des sogenannten e-commerce zu und sowohl die Nutzer der Vorrichtungen, als auch die Zusteller haben ein Interesse an diesen Vorrichtungen, da sie auf Seiten der Nutzer eine sichere und zuverlässige Zustellung auch ohne Präsenz des Nutzers ermöglichen und auf Seiten der Zusteller die Zustellung wesentlich vereinfacht wird, auch wenn der Empfänger bzw. Nutzer die Ware nicht persönlich in Empfang nehmen kann. Des Weiteren können durch diese Vorrichtungen zentral aufgestellte Abholstationen mit einzelnen Aufbewahrungseinrichtungen besser genutzt werden, da die zu deponierenden und zur Abholung von Waren bereitzuhaltenden Aufbewahrungseinrichtungen nur noch für die Empfänger genutzt werden, die keine gattungsgemäße Vorrichtung haben oder deren Vorrichtung für die zuzustellenden Waren zu klein oder temporär besetzt ist.

Aus der DE 20 2011 106 184 U1 ist eine Vorrichtung zur Aufnahme von zuzustellenden Gegenständen, wie beispielsweise Paketen, Päckchen, Briefen oder anderen verpackten oder nicht verpackten Waren, wie Lebensmittel bekannt. Diese vorbekannte Vorrichtung besteht aus einem, einen Aufnahmeraum umschließenden Gehäuse mit einer Öffnung, die mit einer Klappe oder Tür verschließbar ist, wobei die Klappe oder Tür eine Verschlusseinrichtung aufweist und in dem Aufnahmeraum eine Detektiereinrichtung angeordnet ist, die durch einen eingelegten Gegenstand aktivierbar ist. Über die Detektiereinrichtung ist die Verschlusseinrichtung derart steuerbar, dass die Klappe oder Tür nur bei aktivierter Detektiereinrichtung in eine verriegelte Stellung überführbar ist und ein erneutes Öffnen der Verschlusseinrichtung nur mittels eines die Verschlusseinrichtung entriegelnden Schließgeheimnisses möglich ist.

Eine weitere Vorrichtung zur Zustellung von Waren ist aus der DE 20 2013 009 163 U1 bekannt. Gemäß diesem Stand der Technik ist vorgesehen, dass ein Zusteller nach Einlegen eines zuzustellenden Vertriebsstückes eine Tür oder Klappe eines Gehäuses mit einem Aufnahmeraum in eine Schließstellung überführt, woraufhin über eine erste Verrieglung die Tür oder Klappe derart verriegelt wird, dass ein nachträgliches Öffnen ohne eine Zugangsberechtigung, beispielsweise in Form eines mechanischen und/oder elektronischen, ein bestimmtes Schließgeheimnis aufweisenden Schlüssels nicht möglich ist. Den Schlüssel hat in der Regel der Nutzer der Vorrichtung, oder eine von dem Nutzer berechtigte Person. Hierzu ist eine zweite Verriegelung vorgesehen, die der Nutzer mit dem Schlüssel aus einem verriegelten in einen entriegelten Zustand überführen kann, wodurch auch die erste Verrieglung entriegelt wird, so dass der Nutzer nach Entriegelung der zweiten Verriegelung die Tür oder Klappe öffnen und das für ihn bestimmte Vertriebsstück aus dem Aufnahmeraum entnehmen kann. Im Anschluss an die Entnahme bleibt sowohl die erste als auch die zweite Verriegelung offen, so dass die Vorrichtung für einen weiteren Zustellvorgang vorbereitet ist.

Eine derartige Vorrichtung hat sich dem Grunde nach bewährt und bietet seinem Nutzer eine hohe Sicherheit. Jedoch kann eine solche Vorrichtung bewusst oder unbewusst mit hohem Gefahrenpotential für Kinder und/oder Tiere genutzt werden, in dem sich ein Kind in der Vorrichtung selbst einsperrt bzw. ein Kind oder ein Tier von spielenden Kindern ohne die Gefahr zu erkennen dort eingesperrt wird.

Aus der DE 20 2011 052 080 U1 ist eine Vorrichtung zur Aufnahme von Sendungen aller Art bekannt, die ein Gehäuse mit einem Aufnahmeraum aufweist, wobei in dem Aufnahmeraum ein Drucksensor angeordnet ist, der die Anwesenheit eines Paketes oder einer anderen Ware detektiert und eine Steuerung des Schlosssystems für einen Zugang durch den Zusteller blockiert. Hierdurch kann es zu gefährlichen Situationen für ein in dem Aufnahmeraum eingeschlossenes Kind oder Tier kommen.

Ausgehend von diesem Stand der Technik liegt der Erfindung die **Aufgabe** zugrunde, eine gattungsgemäße Vorrichtung hinsichtlich der voranstehend beschriebenen Gefahren und Risiken zu verbessern, insbesondere eine Verriegelung zu verhindern, wenn die Gefahr besteht, dass ein Kind oder ein Tier beabsichtigt oder unbeabsichtigt eingesperrt werden könnte.

Die **Lösung** dieser Aufgabenstellung sieht bei einer erfindungsgemäßen Vorrichtung vor, dass der Sensor als auf Bewegung, Temperatur und/oder Temperaturänderungen reagierend ausgebildet ist, dass der Sensor an eine Steuereinrichtung der Schließeinrichtung angeschlossen ist und dass die Steuereinrichtung ein Verriegeln und/oder Verschließen der Schließeinrichtung blockiert und/oder aufhebt, wenn der Sensor ein auf Bewegung, Temperatur und/oder Temperaturänderung basierendes Signal generiert und an die Steuereinrichtung übermittelt.

Bei der erfindungsgemäßen Vorrichtung ist somit ein Sensor vorgesehen, mit dem Bewegungen im Aufnahmeraum detektiert werden, also ein deutlicher Hinweis detektiert wird, dass sich ein Lebewesen im Aufnahmeraum befindet. Alternativ oder ergänzend kann der Sensor die Temperatur im Aufnahmeraum messen und bei einem bestimmten Wert ein Signal generieren. Weiterhin kann eine Temperaturänderung im Aufnahmeraum über den Sensor detektiert werden, so dass der Sensor unabhängig von der Außentemperatur eine Veränderung im Aufnahmeraum detektiert und ein Signal generiert. Bevorzugt und zur Erhöhung der Sicherheit ist es vorgesehen, dass mehrere Parameter mit dem Sensor erfasst werden. Um nicht bereits bei einem Insekt ein Signal zu generieren kann es vorgesehen sein, dass ergänzende Parameter geprüft werden oder die Sensibilität des Sensors auf eine bestimmte physikalische Größe eingestellt wird, die ein Signal bei einem Insekt ausschließt.

Der Sensor ist an eine Steuereinrichtung der Schließeinrichtung angeschlossen. Die Steuereinrichtung weist eine Auswerteeinheit auf, die die vom Sensor übermittelten Werte beispielsweise mit in einem Datenspeicher gespeicherten Daten vergleicht, um bei positivem Ergebnis über die Steuereinrichtung ein Verriegeln und/oder Verschließen der Schließeinrichtung zu blockieren und/oder aufzuheben.

Erfasst der Sensor einen bestimmten Wert, der einen bestimmten Zustand repräsentiert, übermittelt der Sensor ein Signal an die Steuereinrichtung. Die Steuereinrichtung steht in Verbindung mit der Schließeinrichtung, die auf der Grundlage des empfangenen Signals blockiert wird. Sollte die Schließeinrichtung bereits in ihrer Schließstellung stehen kann die Schließeinrichtung auch angesteuert und in ihre Öffnungsstellung überführt werden.

Ergänzend kann die Steuereinrichtung mit weiteren im Aufnahmeraum angeordneten Sensoren verbunden sein. Über weitere Sensoren, die auf Bewegung, Temperatur und/oder Temperaturänderungen reagieren, können fehlerhafte Signalübertragungen beispielsweise wegen einem im Aufnahmeraum eingeschlossenen Insekt vermieden werden. Zu diesem Zweck können die Sektoren einen gemeinsam überwachten Bereich im Aufnahmeraum aufweisen, so dass nur dann ein Signal generiert wird, wenn ein vorbestimmter Parameter im Bereich des gemeinsam überwachten Bereichs detektiert wird. Ergänzend oder alternativ kann auch ein Drucksensor als weiterer Sensor im Aufnahmeraum vorgesehen sein, so dass aus den Signalen bezüglich einer Bewegung im Aufnahmeraum und einem bestimmten Gewicht beispielsweise auf einem Boden des Gehäuses mit hoher Sicherheit detektiert wird, dass ein Kind oder ein Tier, wie zum Beispiel ein Hund oder eine Katze im Aufnahmeraum ist.

Der Sensor kann gemäß einer weiteren Ausgestaltung der Erfindung alternativ oder ergänzend an einer Innenfläche der Tür oder Klappe angeordnet sein. Eine Detektion des Ereignisses der Anwesenheit eines Kindes oder eines Tieres, wie eines Hundes, einer Katze oder dergleichen ist nur dann erforderlich, wenn sich diese Lebewesen nicht alleine aus dem Aufnahmeraum befreien können. Dieses Problem tritt nur auf, wenn die Tür oder Klappe geschlossen und insbesondere verriegelt ist. In diesem Zustand ist die Innenfläche der Tür gleichzeitig eine Innenfläche des geschlossenen Aufnahmeraums, so dass auch nur dann eine Überwachung des Aufnahmeraums notwendig ist, wenn sich die Tür oder Klappe in Schließstellung befindet. Von daher hat die Anordnung des Sensors an der Innenfläche der Tür oder Klappe den Vorteil, dass der Sensor auch nur in der für ein Lebewesen gefährlichen Situation des abgeschlossenen Aufnahmeraums aktiv sein muss. Bei geöffneter Tür oder Klappe kann der Sensor zwar aktiv sein, ein dann detektiertes Ereignis ist aber nicht relevant für die Steuerung der Schließeinrichtung. Dieser Vorteil lässt sich auch bei an den Seitenwänden, dem Boden, dem Deckel und/oder der Rückwand angeordneten Sensoren finden, insoweit die Stellung der Tür oder Klappe detektiert und an die Steuereinrichtung gemeldet wird, so dass über die Steuereinrichtung auch nur bei geschlossener Tür oder Klappe die Verbindung zu den Sensoren hergestellt wird. Zu diesem Zweck kann im Bereich einer Aufnahme für einen Riegel und/oder eine Falle der Schließvorrichtung ein Signalgeber angeordnet sein, der nur bei eingeschobenem Riegel oder eingeschobener Falle ein Signal an die Steuereinrichtung sendet, die Sensoren im Innenraum nun zur Detektion eines Ereignisses im Innenraum zu aktivieren. Im Übrigen kann bei dieser Ausgestaltung die Überwachung des Innenraums auch auf eine einmalige Überprüfung beschränkt werden, da bei geschlossener Tür oder Klappe eine Veränderung des Zustands des Innenraums unverändert bleiben wird, bis ein erneuter Öffnungsvorgang der Tür oder Klappe erfolgt. Erst in diesem Fall ist es möglich, dass ein Lebewesen in der Vorrichtung eingeschlossen werde könnte, so dass ein erneuter Überwachungsvorgang notwendig wird.

Es ist bei einer Weiterbildung vorgesehen, dass die Schließeinrichtung eine Motor-Getriebe-Einheit aufweist, die die Schließeinrichtung betätigt und demnach zwischen einer Schließstellung und einer Öffnungsstellung bewegt, wobei die Schließeinrichtung über die Steuereinrichtung aktiviert wird, um die Schließeinrichtung von einer Öffnungs- in eine Schließstellung oder von einer Schließ- in eine Öffnungsstellung zu verstellen. Die Motor-Getriebe-Einheit kann hierbei mit einer Falle und/oder einem Riegel der Schließeinrichtung verbunden sein und Falle und/oder Riegel zwischen einer Schließstellung und einer Öffnungsstellung verschieben. Es ist auch möglich, dass ein elektronischer Schließzylinder vorgesehen ist, der mit einer Falle und/oder einem Riegel in der Schließeinrichtung zusammenwirkt. Über die Steuereinrichtung kann in diesem Fall der elektronische Schließzylinder angesteuert werden, um zum Beispiel ein Verriegeln der Schließeinrichtung zu blockieren. Die Schließeinrichtung verbleibt in der Offenstellung, so dass die Tür oder Klappe nicht verriegelt werden kann. Somit wird verhindert, dass ein Kind sich selbst in der Vorrichtung durch ein Zuziehen der Tür oder Klappe einsperrt oder eingesperrt wird.

Der Sensor ist bevorzugt als Bewegungsmelder ausgebildet. Hierbei handelt es sich um einen elektronischen Sensor, der Bewegungen in seiner näheren Umgebung erkennt und dadurch als elektrischer Schalter arbeiten kann.

Der Bewegungsmelder kann aktiv mit elektromagnetischen Wellen (HF, Mikrowellen oder Dopplerradar), mit Ultraschall (Ultraschall-Bewegungsmelder) oder passiv anhand der Infrarotstrahlung der bewegten Person und der Umgebung arbeiten. Beispielsweise stellt ein nachfolgend beschriebener pyroelektrischer Sensor einen passiv arbeitenden Sensor dar. Von den pyroelektrischen Sensoren ist der pyroelektrische Infrarotsensor der am häufigsten eingesetzte Typ von Bewegungsmeldern. Er reagiert auf kleine Änderungen einer Temperatur. Alternativ können mittels Mikrowellen arbeitende Bewegungsmelder vorgesehen sein, die mittels Mikrowellen optimal reagieren, wenn sich der Abstand zum Sensor ändert.

Vorzugsweise ist der Sensor als pyroelektrischer Sensor ausgebildet. Ein pyroelektrischer Sensor ist ein Halbleitersensor, der zur Detektion von Temperaturänderungen dient. Derartige Sensoren beruhen auf einer Pyroelektrizität, einer Eigenschaft einiger piezoelektrischer Halbleiterkristalle. Dabei führt eine Temperaturänderung zu einer messbaren Änderung der elektrischen Spannung. Im Unterschied zu ebenfalls verwendbaren Temperatursensoren reagieren pyroelektrische Sensoren nicht auf zeitlich konstantes Temperaturniveau, sondern nur auf eine Veränderung der Temperatur und sind daher besonders für die Lösung der erfindungsgemäßen Aufgabe geeignet.

Da mit pyroelektrischen Sensoren Temperaturänderungen detektiert werden, sind diese Sensoren praktisch wellenlängenunabhängig und können Strahlungen beginnend bei tiefer Ultraviolettstrahlung über den sichtbaren und den infraroten Wellenlängenbereich bis hin zu Terrahertzstrahlung mit 1 mm Wellenlänge detektieren, soweit der pyroelektrische Kristall eine geeignete Absorptionsbeschichtung trägt. Eine bestimmte Wellenlängenselektivität kann durch Elektroden mit wellenlängenabhängigem Absorptionsgrad erzielt werden. Nach einem weiteren Merkmal der Erfindung ist vorgesehen, dass eine Signaleinrichtung für optische und/oder akustische Signale an die Steuereinrichtung angeschlossen ist. Diese Ausgestaltung hat den Vorteil, dass bei einer Fehlfunktion ein akustisches und/oder optisches Signal erzeugt wird, das anzeigen kann, dass in der Vorrichtung ein Kind oder ein Tier eingeschlossen ist. Dies kann beispielsweise dann von Bedeutung sein, wenn sich die Schließvorrichtung bei niedrigem Energiestand einer Batterie zwar schließen, nicht aber wieder öffnen lässt, auch wenn der Sensor einen Betriebszustand detektiert, der die Schließvorrichtung blockiert um nicht in die Schließstellung überführt werden zu können.

Da in der Regel Waren nicht in den Nachtstunden zugestellt werden ist es von Vorteil, die Steuereinrichtung mit einer Zeiterfassungs- und/oder einem Lichtsensor auszubilden. Hierdurch können Kernzeiten festgelegt werden, in denen der Sensor aktiviert ist. Aus Energieeinspargründen - derartige Vorrichtung sind ggfs. in Bereichen ohne Energienetz aufgestellt und daher auf Energie aus Batterien angewiesen - können somit Zeiträume festgelegt werden, in den die Überwachung des Innenraums ausgeschaltet oder in deutlich längeren Intervallen ausgeführt werden. Hierdurch wird der beispielsweise tägliche Energiebedarf verringert.

Ein Lichtsensor kann ferner im Innenraum vorgesehen sein, der einen Lichteinfall in den Innenraum detektiert. Wird im Innenraum kein Licht detektiert, ist dies u. a. ein Hinweis darauf, dass die Tür oder Klappe in der Schließstellung steht und somit ein Verriegeln der Schließeinrichtung zulässig ist. Hierdurch kann verhindert werden, dass die Schließvorrichtung in die Schließstellung verfährt, obwohl sich die Tür oder Klappe nicht in der geschlossenen Stellung befindet.

Vorzugsweise ist die Steuereinrichtung zwischen zwei unterschiedlichen Betriebsarten steuerbar, wobei eine Betriebsart vorsieht, dass die Schließeinrichtung ausschließlich über ein aktiv einzugebendes mechanisches und/oder ein zu übertragendes elektronisches Signal von einer geöffneten in eine verriegelte Position überführbar ist.

In dieser Betriebsart steht die Klappe oder Tür der Vorrichtung grundsätzlich in der Öffnungsstellung. Hierdurch kann der Zusteller ohne vorherige Öffnung der Schließvorrichtung die zuzustellende Ware in die Vorrichtung einlegen und anschließend die Tür oder Klappe schließen. Der Schließvorgang kann durch einfaches Zudrücken der Tür oder Klappe erfolgen. Die Schließvorrichtung kann automatisiert durch Betätigung eines Schalters bei Erreichen der Schließstellung der Tür oder Klappe aktiviert werden. Alternativ kann ein Taster oder dergleichen vorgesehen sein, der vom Zusteller betätigt wird, nachdem die Ware eingelegt und die Tür oder Klappe in die Schließstellung überführt ist. Eine Öffnung der Vorrichtung erfolgt sodann durch den Nutzer mittels eines Schlüssels, der mechanisch oder elektronisch ausgebildet sein kann.

Anschließend verbleibt die Schließvorrichtung in der unverriegelten Stellung, so dass auch die Tür oder Klappe nicht verriegelt werden kann. Für den Zusteller ist die Vorrichtung ohne eigenen Schlüssel zugänglich.

Der Nutzer kann aber nun auch eine andere Betriebsart wählen, bei der die Vorrichtung grundsätzlich verschlossen ist, so dass Ware vom Zusteller nur dann eingelegt werden kann, wenn der Zusteller die Vorrichtung entriegeln und anschließend die Tür oder Klappe öffnen kann. Diese Betriebsart hat zum Beispiel den Vorteil, dass der Nutzer bestimmen kann, welcher Zusteller Zugang haben soll. Auch für die Rücksendung von Ware, die vom Zusteller aus der Vorrichtung entnommen werden sollen, ist diese Betriebsart vorteilhaft, da der Nutzer die Ware zu jeder Zeit einlegen kann und davon unabhängig die Ware vom Zusteller jederzeit entnommen werden kann. Auch kann der Nutzer bei dieser Betriebsart von mehreren Zustellern bestimmte Zusteller mit einer Zugangsberechtigung auswählen. Schließlich verhindert diese Betriebsart die missbräuchliche Nutzung der Vorrichtung, beispielsweise auch das missbräuchliche Schließen der Vorrichtung durch Dritte, die einem Zusteller damit den Zugang verwehren. Da Zusteller in der Regel nur einen sehr kurzen Zeitraum für die Zustellung einer zuzustellenden Ware haben ist jede Unterbrechung eines bestimmten Ablaufs, wie er beispielsweise voranstehend beschrieben ist, geeignet, den Zusteller von diesem Ablauf abzuhalten, so dass die zuzustellende Ware nicht in die Vorrichtung eingelegt, sondern daneben abgelegt oder bei einem Nachbarn abgegeben wird.

Schließlich ist vorgesehen, dass die Schließeinrichtung ausschließlich bei verschlossener Tür oder Klappe betätigbar ist. Hierdurch wird verhindert, dass Teile der Vorrichtung bei ausgeschobenem Riegel beschädigt wird. Eine Langlebigkeit der Vorrichtung wird hierdurch erreicht.

Neben den beschriebenen Betriebsarten kann auch vorgesehen sein, dass die Tür oder Klappe sich in ihrer Schließstellung befindet. Hierbei kann auch die Tür oder Klappe beispielsweise durch eine Falle derart mit dem Gehäuse verschlossen sein, dass zum Öffnen der Tür die Falle zurückgeschoben werden muss. Dieser Öffnungsvorgang kann durch eine Auslösevorrichtung, beispielsweise eine Taste ausgelöst werden, die vom Zusteller betätigt werden kann, um die Tür oder Klappe zu öffnen und eine Ware in den Aufnahmeraum einzulegen, bevor die Tür oder Klappe wieder geschlossen wird. Um die Falle zurückzuschieben ist in diesem Fall keine Eingabe eines Berechtigungscodes erforderlich. Es ist also zu unterscheiden zwischen einer Öffnungs- und Schließstellung der Tür oder Klappe und einer Öffnungs- oder Schließstellung der Schließeinrichtung, bei der vorzugsweise die Tür oder Klappe nur dann geöffnet werden kann, wenn zuvor ein Berechtigungscode eingegeben wird, so dass die Schließeinrichtung in die Öffnungsstellung bzw. entriegelte Stellung überführt wird, so dass nachfolgend die Tür oder Klappe aus der Schließstellung in die Öffnungsstellung überführt werden kann. Auch in dem Fall der geschlossenen Tür oder Klappe ohne verriegelte Schließeinrichtung kann somit von einer Betriebsart "immer geschlossen" gesprochen werden. Insgesamt können sich die Betriebsarten "immer geschlossen" und "immer geöffnet" sowohl auf die Tür oder Klappe und/oder auf die Schließeinrichtung beziehen. Ein Berechtigungscode kann dann nur erforderlich sein, wenn die Schließeinrichtung in die Öffnungsstellung verfahren wird, um zugestellte Ware zu entnehmen oder um zuzustellende Ware an einen Zusteller zur Mitnahme der Ware einzulegen.

Weitere Merkmale und Vorteile der erfindungsgemäßen Vorrichtung ergeben sich aus der nachfolgenden Beschreibung der zugehörigen Zeichnung. In der Zeichnung zeigen:
- Figur 1: eine erfindungsgemäße Vorrichtung in perspektivischer Ansicht;
- Figur 2: die Vorrichtung gemäß Figur 1 in geschnitten dargestellter Draufsicht;
- Figur 3: eine Steuereinrichtung mit Sensoren und Schließeinrichtung für eine Vorrichtung nach den Figuren 1 und 2;
- Figur 4: eine erste Ausführungsform einer Bedieneinheit für eine Vorrichtung nach den Figuren 1 bis 3 und
- Figur 5: eine zweite Ausführungsform einer Bedieneinheit für eine Vorrichtung nach den Figuren 1 bis 3.

Figuren 1 und 2 zeigen eine Vorrichtung 1 mit einem Gehäuse 2. Das Gehäuse 2 weist eine Rückwand 3, einen Boden 4, eine parallel zum Boden 4 ausgerichteten Deckel 5 und zwei Seitenwände 6 auf, die parallel zueinander und rechtwinklig zu Boden 4, Rückwand 3 und Deckel 5 ausgerichtet und miteinander verbunden sind. Der Rückwand 3 gegenüberliegend ist eine Öffnung 7 angeordnet, die mit einer, an einer Seitenwand 6 über ein Scharnier schwenkbeweglich angeordneten Tür 8 verschließbar ist. Innerhalb des Gehäuses 2 ist ein Ausnahmeraum 9 ausgebildet, in den von einem Zusteller zuzustellende Ware für einen Nutzer der Vorrichtung 1 eingelegt werden kann. Anschließend kann der Zusteller die Tür 8 schließen, die dann verriegelt, so dass die nachfolgende Öffnung der Tür 8 durch den Nutzer unter Verwendung eines Schlüssels erfolgen kann.

Das Gehäuse 2 ist aus Metall ausgebildet und die Tür 8 weist eine Schließeinrichtung 10 auf. Neben einem Riegel 11 (Figur 3) kann die Schließeinrichtung 10 ergänzend eine Falle 12 (Figur 3) aufweisen, mit der die Tür 8 in Schließstellung derart verriegelt ist, dass der Nutzer die Falle 12 mit einem Schlüssel aus der Schließstellung zurückziehen und die Tür 8 öffnen kann.

Die Schließeinrichtung 10 kann mechanisch oder elektronisch ausgebildet sein. Bei der mechanischen Ausbildung der Schließeinrichtung 10 ist eine nicht näher dargestellte Motor-Getriebe-Einheit vorgesehen, die in an sich bekannter Weise ansteuerbar ist. Im Ausführungsbeispiel ist eine Motor-Getriebe-Einheit vorgesehen, die über ein elektrisches Signal ansteuerbar ist, welches nach insbesondere drahtloser Übermittlung eines zutreffenden Schließgeheimnisses übertragen wird, wonach die Motor-Getriebe-Einheit die Schließeinrichtung von einer Öffnungs- in eine Schließstellung oder von der Schließ- in die Öffnungsstellung überführt.

Im Aufnahmeraum 9 sind zwei pyroelektrische Sensoren 13 angeordnet. Die Sensoren 13 sind in Übergangsbereichen der gegenüberliegenden Seitenwände 6 zum Deckel 5 angeordnet, wobei die Sensoren 13 im Bereich der Öffnung 7 an Innenflächen der Seitenwände 6 befestigt sind. Jeder Sensor 13 ist derart ausgerichtet, dass er ein V-förmiges Überwachungsfeld 14, ausgehend vom Sensor 13 zu einem diametral gegenüberliegenden Übergangsbereich der gegenüberliegenden Seitenfläche 6 und der Rückwand 3 ausbildet. Die beiden Überwachungsfelder 14 bilden in einem zentralen Bereich des Aufnahmeraums 9 einen Kernbereich 15 aus. Die Überwachungsfelder 14 können zwei- oder dreidimensional ausgebildet sein.

Über die Sensoren 13 werden bestimmte Parameter, wie beispielsweise eine Bewegung oder eine Temperaturänderung im Aufnahmeraum 9 detektiert und an eine Steuereinrichtung 16 übermittelt. In der Steuereinrichtung 16 werden die detektierten Parameter analysiert, beispielsweise durch einen Abgleich mit in einem Datenspeicher 17 gespeicherten Daten bestimmter Zustände, die auf eine Situation hinweisen, die auf die Anwesenheit beispielsweise eines Kindes oder Tieres, wie eines Hundes oder einer Katze im Ausnahmeraum 9 schließen lassen. Zu diesem Zweck weist die Steuereinrichtung 16 eine Auswerteeinheit 18 auf.

In Figur 3 sind Verläufe von Datenübermittlungen durch Pfeile 19, 20 und 21 dargestellt. Erkennbar sind die Datenübermittlungen von den Sensoren 13 zur Steuereinrichtung 16 gemäß den Pfeilen 19 unidirektional, während die Datenübermittlung zwischen der Auswerteeinheit 18 und dem Datenspeicher 17 bidirektional gemäß den Pfeilen 20 ausgebildet ist.

Hat die Steuereinrichtung 16 die Daten als einen Hinweis auf die Anwesenheit beispielsweise eines Kindes oder Tieres, wie eines Hundes oder einer Katze im Aufnahmeraum 9 analysiert, steuert die Steuereinrichtung 16 die Schließeinrichtung 10 derart gemäß den Pfeilen 21 an um der Schließeinrichtung 10 einen Befehl zu übermitteln, die Schließstellung nicht einzunehmen oder aus der Schließstellung in die Öffnungsstellung zu fahren, um in jedem Fall ein Verschließen der Tür 8 und damit ein Einsperren eines Kindes oder eines Tieres im Aufnahmeraum 9 auszuschließen.

Ergänzend ist eine Signaleinrichtung 22 vorgesehen, die ein optische Signal im Fall eines detektierten Hinweises auf die Anwesenheit beispielsweise eines Kindes oder Tieres, wie eines Hundes oder einer Katze im Aufnahmeraum 9 ausgibt.

In Figur 4 ist eine Bedieneinheit 27 in Ansicht dargestellt. Die Bedieneinheit 27 hat ein Bedienfeld 28 mit einer Taste 29 zur Aktivierung der Schließeinrichtung 10 und einem numerischen Tastenfeld 30, über welches beispielsweise ein numerischer Code zur Öffnung oder zum Schließen der Vorrichtung 1 eingebbar ist. Des Weiteren weist das Bedienfeld 28 mehrere Anzeigeelemente 31 bis 35 auf, über die Betriebszustände und Verfahrensabläufe bzw. Handlungsaufforderungen darstellbar sind. Die Anzeigeelemente 31 bis 35 weisen unterschiedliche Farben auf und sind ergänzend mit einem Leuchtmittel 36 ausgebildet, welches bei richtiger Betätigung grün und bei falscher Betätigung rot aufleuchtet.

Die Anzeigeelemente 31 bis 35 sind ferner in einer Reihe entlang einer Unterkante 37 des Bedienfelds 28 angeordnet, woraus sich eine Reihenfolge eines logischen Ablaufs einer Handhabung der Vorrichtung 1 für einen Zusteller ergibt.

Erreicht der Zusteller die Vorrichtung 1 und befindet sich diese in der ersten der beiden möglichen Betriebsarten, bei der vorgesehen ist, dass die Aufnahmeeinrichtung grundsätzlich nicht verriegelt und eine Verriegelung der Aufnahmeeinrichtung bei eingelegter Ware durch einen Zusteller vorgesehen ist, betätigt der Zusteller die Taste 29, so dass die Schließeinrichtung 10 der Vorrichtung 1 aktiviert wird. Im Einzelnen wird die Steuereinrichtung 16 aktiviert, die die Betriebsart der Vorrichtung 1 erkennt und nachfolgend den weiteren Ablauf für den Zusteller über die Anzeigeelemente 31 bis 35 anzeigt.

Da die Vorrichtung nicht verschlossen ist, kann der Zusteller als erstes die Tür 8 öffnen. Dies wird dem Zusteller über ein Aufleuchten des Anzeigeelements 32 angezeigt. Ist die Tür ordnungsgemäß geöffnet, erhält der Zusteller ein Quittierungssignal über das Leuchtmittel 36 im Anzeigeelement 32. Über das nachfolgende Anzeigeelement 33 wird dem Zusteller nun angezeigt, dass die zuzustellende Ware eingelegt werden kann. Nachdem die Ware eingelegt ist und dieser Vorgang detektiert ist, wird dem Zusteller über das Anzeigeelement 34 angezeigt, die Tür 8 nun zu schließen, soweit kein automatischer Schließvorgang eingeleitet wird. Ist die Tür 8 ordnungsgemäß geschlossen, kann ein automatisches Verriegeln der Schließvorrichtung 10 ausgeführt und über das Anzeigeelement 35 angezeigt werden.

Das Anzeigeelement 35 kann aber auch als Taste ausgebildet sein, die der Zusteller nach Schließen der Tür 8 drückt, um den Schließvorgang manuell zu starten. Wird die Verriegelungsstellung sodann erreicht, kann über das Anzeigeelement 35 die bestimmungsgemäße Verriegelung angezeigt werden. Eine fehlende Verriegelung kann ergänzend durch das Leuchtmittel 36 in dem Anzeigeelement 35 angezeigt werden, beispielsweise durch ein rot leuchtendes Leuchtmittel. Dem Zusteller kann hierdurch eine Fehlfunktion signalisiert werden, die ihn veranlasst die Ware wieder zu entnehmen einen alternativen Zustellungsvorgang zu wählen.

Erreicht der Zusteller die Vorrichtung 1 und befindet sich diese in der zweiten möglichen Betriebsart, bei der vorgesehen ist, dass die Aufnahmeeinrichtung grundsätzlich verriegelt ist und die Ware erst nach einer Entriegelung der Aufnahmeeinrichtung durch den Zusteller in die Aufnahmeeinrichtung eingelegt werden kann, bevor der Zusteller die Aufnahmeeinrichtung anschließend wieder verriegelt, entspricht die Vorgehensweise dem Grunde nach der voranstehenden Beschreibung. Ergänzend ist aber vorgesehen, dass dem Zusteller über das Anzeigeelement 31 angezeigt wird, dass über das Tastenfeld 30 ein Zugangscode einzugeben ist, um die Schließeinrichtung 10 in die Entriegelungsstellung zu überführen und die Tür 8 zu öffnen. Im Anschluss entspricht die Vorgehensweise der voranstehend beschriebenen Vorgehensweise bei offen stehender Tür 8.

Neben den optischen Signalen beispielsweise durch die Leuchtmittel 36 können alternativ oder ergänzend akustische Signale für den Zusteller vorgesehen sein.

Der voranstehend beschriebene übliche Ablauf einer Nutzung der Vorrichtung 1 steht unter der Bedingung, dass kein Ereignis detektiert wird, dass ein Verschließen der Tür 8 zu unterbleiben hat bzw. eine verschlossene Tür 8 sofort geöffnet werden muss, um ein eingesperrtes Lebewesen befreien zu können.

Eine zweite Ausführungsform einer Bedieneinheit 27 ist in Figur 5 dargestellt und in Übereinstimmung mit der ersten Ausführungsform gemäß Figur 4 für den Einbau in einer entsprechenden Ausnehmung in einem Gehäuse 2 einer Vorrichtung 1 vorgesehen. Vorzugsweise kann die Bedieneinheit in eine Öffnung in der Tür 8 verbaut werden.

Die Bedieneinheit 27 gemäß Figur 5 weist ein Bedienfeld 28 auf. Auf dem Bedienfeld 28 sind zwei grafische Darstellungen 38 und 39 erwarteter Aktionen eines Zustellers abgebildet. Die grafische Darstellung 38 zeigt dem Zusteller die erwartete Aktion eines Öffnens der Tür 8 der Vorrichtung 1. Rechts neben der grafischen Darstellung 38 ist in logischer Reihenfolge die grafische Darstellung 39 angeordnet, die dem Zusteller die nachfolgenden Aktionen nach dem Öffnen der Tür 8 anzeigt, nämlich das Einlegen der zuzustellenden Ware, beispielsweise eines Pakets mit darauffolgender Aktion des Schließens der Tür.

An dieser Stelle sei erwähnt, dass das Öffnen und das Schließen der Tür 8 nicht zwingend mit dem Entriegeln und dem Verriegeln der Schließeinrichtung 10 gleichzusetzen ist. Diese Aktionen sind von einer gewählten Betriebsart abhängig, so dass das Entriegeln eine zusätzliche Aktion des Zustellers, beispielsweise die Eingabe eines Codes über das Tastenfeld 30 erfordert und dass auch das Verriegeln der Schließeinrichtung 10 einen aktiven Vorgang des Zustellers erfordert, beispielsweise das Drücken einer Taste. Insbesondere das Verriegeln der Schließeinrichtung 10 kann aber auch automatisiert ausgeführt werden, wenn die Tür 8 in ihrer Schließstellung am Gehäuse 2 anliegt und dadurch eine Taste oder ein Sensor aktiviert wird, der der Steuereinrichtung 16 signalisiert, dass nun die Schließeinrichtung 10 zu verriegeln ist.

Den grafischen Darstellungen 38 und 39 sind Anzeigen 40 in Form von Leuchtmitteln, beispielsweise LED, wie sie auch für die Leuchtmittel 36 verwendet werden können, zugeordnet, die dem Zusteller ergänzend anzeigen, welche Aktion gefordert ist.

Neben der grafischen Darstellung 38 ist eine Taste 29 angeordnet, mit der die Steuereinrichtung aktivierbar ist, so dass der Zusteller nach Betätigen der Taste 29 den Zustellvorgang bestimmungsgemäß ausführen kann. Die Taste 29 zeigt zu diesem Zweck das Wort "Start" und hat ergänzend ein Symbol, dass die Aktion "Drücken" darstellt.

Eine weitere Taste 41 ist neben der grafischen Darstellung 39 angeordnet und zeigt das Wort "End" sowie ebenfalls das Symbol der Taste 29, dass die Aktion "Drücken" darstellt. Mit der Taste 41 kann der Zusteller den Zustellvorgang beenden. Die Tasten 29 und 41 sind zusammen mit den grafischen Darstellungen 38 und 39 in der unteren Hälfte des Bedienfelds 28 angeordnet, wobei die beiden Tasten 29 und 41 die beiden grafischen Darstellungen 38 und 39 außenseitig flankieren. Hierdurch ergibt sich eine logische Anordnung, die von links nach rechts der üblichen Leserichtung entspricht.

Die Taste 41 hat ergänzend eine Anzeige 40, deren Ausgestaltung der Anzeige 40 entspricht und als Leuchtmittel ausgebildet ist. Ist der Zustellvorgang zutreffend vom Zusteller ausgeführt worden, wobei zumindest die Tür 8 zutreffend in ihre Schließstellung überführt ist, signalisiert die Anzeige 40 der Taste 41 dem Zusteller die erfolgreiche Beendigung des Zustellvorgangs. Bevorzugt leuchtet die Anzeige 40 grün auf, insbesondere, wenn die Schließeinrichtung 10 in die Schließstellung überführt und die Vorrichtung 1 somit verschlossen ist, so dass nachfolgend nur ein berechtigter Empfänger unter Verwendung eines Schließgeheimnisses die Tür öffnen und die zugestellte Ware entnehmen kann. Beispielsweise kann dieses Schließgeheimnis über das Tastenfeld 30 als Code eingegeben werden

Das Tastenfeld 30 kann aber auch vom Zusteller zur Öffnung der Schließeinrichtung 10 und damit der Vorrichtung 1 benutzt werden, sollte die Tür 8 und die Schließeinrichtung in Schließstellung stehen. In diesem Fall erhält der Zusteller einen Code, der für die einmalige Öffnung der Vorrichtung 1 genutzt werden kann.

Im Bereich des Tastenfelds 30 sind mehrere Leuchtmittel 36 in zwei Reihen übereinander angeordnet, wobei eine Reihe der Leuchtmittel 36 bei Ansteuerung rot aufleuchten, während die zweite Reihe der Leuchtmittel 36 bei Ansteuerung grün aufleuchten. Mit den Leuchtmittel 36 können falsche oder zutreffende Codeeingaben optisch dargestellt werden. Insgesamt weist jede Reihe drei Leuchtmittel 36 in gleichen Abständen zueinander auf. Angesteuert werden die Leuchtmittel 36 von der Steuereinrichtung 16, die auch die Eingabe in das Tastenfeld 30 als Signale empfängt und zusammen mit der Auswerteeinheit 18 auswertet. Energie für die Leuchtmittel 36, 40, die Steuereinrichtung 16 und die Schließeinrichtung 10 kann aus einer in der Vorrichtung 1 auswechselbar angeordneten Batterie bzw. einem aufladbaren Akkumulator bereitgestellt werden.

Ergänzend weist das Bedienfeld 28 eine weitere grafische Darstellung 42 neben numerischen Tasten des Tastenfeldes 30 auf, die dem Zusteller signalisiert, dass die Vorrichtung gesperrt ist, entweder weil der Nutzer eine entsprechende Betriebsart gewählt hat und/oder weil eine Zustellung in die Vorrichtung 1 bereits erfolgt, die zugestellte Ware aber noch nicht entnommen ist, so dass eine weitere Zustellung nicht möglich oder nicht gewünscht ist. Die grafische Darstellung 42 weist ebenfalls eine Anzeige 40 in Form eines Leuchtelements auf, die deutlich erkennbar und vorzugsweise als rote LED ausgebildet ist.

Nicht dargestellt ist eine mögliche weitere grafische Darstellung, die dem Zusteller signalisiert, dass in der Vorrichtung 1 eine, vom Zusteller zu entnehmende Ware vorhanden ist, die der Zusteller einem Versandvorgang an einen Dritten zuführen soll, also aus der Vorrichtung entnehmen soll.

Anstelle eines Tastenfeldes 30 kann auch eine Leseeinrichtung für das Auslesen eines Codes aus einem Transponderchip und/oder eine Empfangseinrichtung für einen Code vorgesehen sein, wobei der Code zum Beispiel über ein Smartphone per Bluetooth oder einer alternative NFC Datenübermittlung übermittelt wird. Selbstverständlich können auch mehrere Einrichtungen zur Codeeingabe an einer Vorrichtung 1 vorhanden sein, um die Nutzung der Vorrichtung 1 durch unterschiedliche Zusteller mit unterschiedlichen Vorgehensweisen bei der Codeübermittlung zu ermöglichen. Dadurch kann die Vorrichtung 1 auch ohne großen technischen Aufwand an Veränderungen in Zustellverfahren angepasst werden.

Im Übrigen können auch sämtliche Merkmale und Weiterbildungen, wie sie zur ersten Ausführungsform der Bedieneinheit 27 nach Figur 4 beschrieben sind auch bei der zweiten Ausführungsform der Bedieneinheit 27 nach Figur 5 vorgesehen sein. Gleiches gilt auch umgekehrt.

Die in den Figuren 4 und 5 gezeigten und voranstehend beschriebenen Bedieneinheiten sind auch unabhängig von den Betriebsarten und/oder Überwachungsverfahren mit Sensoren nach dieser Beschreibung bei anderen Vorrichtungen, insbesondere Paketboxen verwendbar und stellen somit für sich eine vorteilhafte Einrichtung für Paketboxen dar. Sie dienen insbesondere der Vereinfachung der Handhabung von Zustellvorgängen, um diese Zustellvorgänge einfach und in möglichst kurzer Zeit ausführen zu können. Dennoch sind natürlich die weiteren Merkmale der Betriebsarten und/oder der Überwachungsverfahren mit Sensoren als vorteilhaft mit der Bedieneinheit verbunden.

**Bezugszeichenliste**

| | | | |
|---|---|---|---|
| 1 | Vorrichtung | 27 | Bedieneinheit |
| 2 | Gehäuse | 28 | Bedienfeld |
| 3 | Rückwand | 29 | Taste |
| 4 | Boden | 30 | Tastenfeld |
| 5 | Deckel | 31 | Anzeigeelement |
| 6 | Seitenwand | 32 | Anzeigeelement |
| 7 | Öffnung | 33 | Anzeigeelement |
| 8 | Tür | 34 | Anzeigeelement |
| 9 | Aufnahmeraum | 35 | Anzeigeelement |
| 10 | Schließeinrichtung | 36 | Leuchtmittel |
| 11 | Riegel | 37 | Unterkante |
| 12 | Falle | 38 | grafische Darstellung |
| 13 | Sensor | 39 | grafische Darstellung |
| 14 | Überwachungsfeld | 40 | Anzeige |
| 15 | Kernbereich | 41 | Taste |
| 16 | Steuereinrichtung | 42 | grafische Darstellung |
| 17 | Datenspeicher | | |
| 18 | Auswerteeinheit | | |
| 19 | Pfeil | | |
| 20 | Pfeil | | |
| 21 | Pfeil | | |
| 22 | Signaleinrichtung | | |

## Patentansprüche

1. Vorrichtung (1) zur Zustellung von Waren, insbesondere großvolumigen Vertriebsstücken, wie beispielsweise Päckchen, Pakete oder dergleichen, mit einer Aufnahmeeinrichtung, die aus einem, einen Innenraum aufweisenden Gehäuse (2) ausgebildet ist, wobei das Gehäuse (2) zumindest eine Öffnung (7) aufweist, die mit einer Tür (8) oder Klappe verschließbar ist und mit einer Schließeinrichtung, beispielsweise einem, einen verschiebbaren Riegel (11) aufweisenden Schloss, wobei ein Sensor (13) im Innenraum des Gehäuses (2) angeordnet ist,
**dadurch gekennzeichnet,**
**dass** der Sensor (13) als auf Bewegung, Temperatur und/oder Temperaturänderungen reagierend ausgebildet ist, dass der Sensor (13) an eine Steuereinrichtung (16) der Schließeinrichtung (10) angeschlossen ist und dass die Steuereinrichtung (16) ein Verriegeln und/oder Verschließen der Schließeinrichtung (10) blockiert und/oder aufhebt, wenn der Sensor (13) ein auf Bewegung, Temperatur und/oder Temperaturänderung basierendes Signal generiert und an die Steuereinrichtung (16) übermittelt.

2. Vorrichtung nach Anspruch 1,
**dadurch gekennzeichnet,**
**dass** die Schließeinrichtung (10) eine Motor-Getriebe-Einheit aufweist.

3. Vorrichtung nach Anspruch 1 oder 2,
**dadurch gekennzeichnet,**
**dass** der Sensor (13) als Bewegungsmelder, insbesondere als pyroelektrischer Sensor ausgebildet ist.

4. Vorrichtung nach einem der Ansprüche 1 bis 3,
**dadurch gekennzeichnet,**
**dass** eine Signaleinrichtung (22) für optische und/oder akustische Signale an die Steuereinrichtung (16) angeschlossen ist.

5. Vorrichtung nach einem der Ansprüche 1 bis 4,
**dadurch gekennzeichnet,**
**dass** die Steuereinrichtung (16) eine Zeiterfassungs- und/oder einen Lichtsensor aufweist.

6. Vorrichtung nach einem der Ansprüche 1 bis 5,
**dadurch gekennzeichnet,**
**dass** die Steuereinrichtung (16) zwischen zwei unterschiedlichen Betriebsarten steuerbar ist, wobei eine Betriebsart vorsieht, dass die Schließeinrichtung (10) ausschließlich über ein aktiv einzugebendes mechanisches und/oder ein elektronisch zu übermittelndes Signal von einer geöffneten in eine verriegelte Position überführbar ist.

7. Vorrichtung nach einem der Ansprüche 1 bis 6,
**dadurch gekennzeichnet,**
**dass** die Schließeinrichtung (10) ausschließlich bei verschlossener Tür (8) oder Klappe betätigbar ist.
